# EUROPÄISCHE PATENTSCHRIFT

(11) **EP 0 268 044 B1**
(45) Veröffentlichungstag und Bekanntmachung des Hinweises auf die Patenterteilung: **30.01.1991**
(21) Anmeldenummer: 87114120.6
(22) Anmeldetag: 27.09.1987
(51) Int. Cl.: G09F 3/02

(54) **Verbundetikette zur Befestigung an einem Gegenstand**
Compound label to be adhered to an object
Etiquette composée destinée à être fixée sur un objet

(30) Priorität: 08.10.1986 CH 4023/86
(43) Veröffentlichungstag der Anmeldung: 25.05.1988
(73) Patentinhaber: Jos. Hunkeler AG Fabrik für graphische Maschinen, CH-4806 Wikon (CH)
(72) Erfinder: Hunkeler, Franz, CH-4800 Zofingen (CH); Rey, Max, CH-5107 Schinznach-Dorf (CH); Wunder, Renate, CH-4056 Basel (CH)
(74) Vertreter: Patentanwälte Schaad, Balass, Menzl & Partner AG

(56) Entgegenhaltungen:
- EP-A- 0 157 484
- WO-A-86/04551
- CH-A- 225 376
- DE-A- 2 345 675

## Beschreibung

Die Erfindung betrifft eine Verbundetikette gemäss dem Oberbegriff des Anspruches 1.

Solche Etiketten werden vorzugsweise an Behältern (Flaschen, Dosen, Kanistern) benützt, insbesondere an sol-chen für chemische Produkte, wie Pflanzenschutzmittel und dergleichen. Diese Etiketten dienen nicht nur zur Bezeichnung des Produktes und dessen Menge im Behälter sowie allenfalls zur Angabe des Herstellers des Produktes, sondern dienen gewissermassen auch als Umschlag für eine Beilage, die in der Regel eine Gebrauchsanweisung für das Produkt ist und über die Dosierung, Indikationen, Kontraindikationen sowie über übrige gesetzlich vorgeschriebene Angaben über das Produkt Auskunft gibt.

Solche Verbundetiketten können aber auch als Adressetiketten zum Versand von unter sich gleichen Gegenständen an eine Mehrzahl unterschiedlicherAdressen Verwendung finden, wobei dann die Beilage beispielsweise durch einen Lieferschein und/oder eine Faktura gebildet sein kann.

Solche Verbundetiketten vereinfachen ganz wesentlich die zum Versand bzw. zum Verkauf an den Endkonsumenten erforderlichen Bereitstellungsarbeiten.

Eine Verbundetikette der eingangs genannten Art ist beispielsweise aus der US-PS 4,323,608 bekannt. Bei dieser Etikette ist das auf der einen Seite mit einem selbstklebenden Haftmittel versehene, rechteckige Grundblatt längs zwei gegenüberliegenden Rändern mit dem Deckblatt verklebt. Das Deckblatt weist entlang einem dieser Ränder eine Risslinie auf. Wird diese Risslinie aufgetrennt, lässt sich das Deckblatt wie die Seite eines Buches vom Grundblatt abheben und umschlagen. Die Beilage ist einstückig mit dem Deckblatt ausgebildet und zickzack-förmig unter dieses eingefaltet, so dass nach dem Auftrennen der Risslinie diese Beilage herausgefaltet werden kann.

Bei einer weiteren, offenkundig gewordenen Verbundetikette der eingangs genannten Art ist die Beilage durch eine dünne, geheftete Broschüre gebildet, wobei das Deckblatt oder das Grundblatt der Etikette zugleich ein Deckblatt der Broschüre bildet.

Da bei diesen bekannten Verbundetiketten das Deckblatt mit dem Grundblatt nur längs zwei sich gegenüberliegender Seiten verklebt ist, ist der Zwischenraum zwischen dem Grundblatt und dem Deckblatt auch beinoch nicht aufgetrennter Risslinie äusseren Einflüssen, wie beispielsweise der Verstaubung oder Spritzwasser, ausgesetzt. Ebenso ist keine Gewähr dafür geboten, dass beim Stapeln, beim Transport oder ganz allgemein beim Manipulieren von Gegenständen mit den bekannten Verbundetiketten, deren Risslinie im Deckblatt nicht ungewollt aufgetrennt und dann die Beilage beschädigt, beispielsweise zerknüllt wird. Ist bei der bekannten Verbundetikette die Risslinie einmal aufgetrennt, ist die nicht ohne Abreissen entnehmbare Beilage noch in vermehrtem Masse den genannten äusseren Einflüssen ausgesetzt und kann nicht mehr hineingelegt werden.

Aus der EP-OS 0 157 484 ist weiter eine Etikette vergleichbarer Art bekannt, die ähnlich wie ein Briefumschlag ausgebildet ist. Die Beilage ist in einer Tasche untergebracht, die durch einen rechteckigen Vorderteil, zwei Seitenklappen und eine Bodenklappe gebildet ist. Die Seitenklappen und die Bodenklappe bestehen mit dem Vorderteil aus einem Stück und sind nach hinten gegen dessen Rückseite umgeklappt. Der Bodenklappe gegenüberliegend ist am Vorderteil eine Abdeckklappe angebracht, welche über eine Risslinie mit dem Vorderteil verbunden ist.

Die Etikette mit in die Tasche eingelegter Beilage wird mit ihrer Rückseite, d.h. mit den zurückgebogenen Seiten- und Bodenklappen und der Hinterseite der Abdeckklappe, auf einen Behälter oder eine Trägerfolie aufgeklebt. Zum Entnehmen der Beilage aus der Tasche wird die Risslinie aufgetrennt.

Diese Etikette erfordert für die Herstellung einen gewissen Aufwand und verlangt ein sorgfältiges Aufkleben entlang eines geschlossenen Klebebereiches, damit die Beilage in der Tasche vor der Einwirkung von äusseren Einflüssen wirksam geschützt ist. Ein solches Aufkleben wird durch die Unebenheiten auf der Rückseite der Etikette, die durch die sich überlappenden Seiten-und Bodenklappen bedingt sind, eher erschwert.

Es ist nun Aufgabe der vorliegenden Erfindung, eine Verbundetikette der eingangs genannten Art zu schaffen, bei der bei einfachem Aufbau ein weitgehender Schutz der Beilage - solange diese nicht benötigt wird - gewährleistet ist und die im übrigen eine einfache Handhabung der Beilage ermöglicht.

Gelöst wird diese Aufgabe durch die im Kennzeichen des Anspruches 1 angegebenen Merkmale.

Die entlang des gesamten Umfanges miteinander verbundenen Grund- und Deckblätter bilden eine abgeschlossene Tasche, in der die Beilage vollkommen geschützt und gegen aussen abgekapselt untergebracht ist. Die Beilage kann durch die durch Auftrennen der Risslinie gebildete Oeffnung der Tasche entnommen, aber auch wieder in diese zurückgesteckt werden. Die Herstellung der Verbundetikette ist vergleichsweise einfach. Die Tasche wird bereits bei der Herstellung der Verbundetikette verschlossen und nicht erst beim Anbringen der Etikette auf einem Gegenstand, so dass sich ein allfälliges unsorgfältiges Aufkleben der Verbundetikette nicht nachteilig auf den Schutz der Beilage auswirken kann.

Bevorzugte Ausführungsbeispiele der erfindungsgemässen Verbundetikette sind in den abhängigen Ansprüchen umschrieben.

Nachstehend ist die Erfindung anhand der Zeichnung rein beispielsweise näher beschrieben. Es zeigt:
Fig. 1 in schaubildlicher Darstellung zwei auf einem Trägerstreifen für eine Etikettiermaschine befestigte, erfindungsgemässe Verbundetiketten, wobei die rechts dargestellte Etikette geöffnet ist und der darin enthaltende Beipackzettel etwas herausgezogen ist, und
Fig. 2 in Draufsicht die drei Hauptbestandteile der Verbundetikette.

Zu Fig. 1 ist vorab zu bemerken, dass die Dicke der Etikettenbestandteile der deutlicheren Darstellung wegen stark überhöht gezeichnet ist.

Die in Fig. 1 dargestellten Verbundetiketten 10 bestehen aus einem Grundblatt 11 und aus einem Deckblatt 12. Das Deckblatt 12 ist praktisch deckungsgleich mit dem Grundblatt 11 und mit diesem längs des ganzen Umfanges verbunden, beispielsweise durch Verklebung oder Heissiegelung. Diese Verbindungsstelle ist in Fig. 1 und in Fig. 2 links mit der Schraffur 13 angedeutet. Das Grundblatt 11 trägt auf der dem Betrachter abgekehrten Rückseite 11 a beispielsweise einen selbstklebenden Haftstoff, mit dem in diesem Falle die Etiketten 10 in einem vorbestimmten Abstand voneinander auf einem mit einem Trennmittel imprägnierten Trägerband 14 haften. Das Trägerband 14 kann eine Randperforation aufweisen, die mit den gestrichelten Linien 15 angedeutet ist, was ermöglicht, die Etiketten 10 einer nicht dargestellten Etikettiermaschine zuzuführen, wo sie vom Trägerband 14 abgeschält und auf den zu etikettierenden Gegenstand geklebt werden.

Da das Deckblatt 12 - wie erwähnt - längs seines gesamten Umfanges mit dem Grundblatt 11 verbunden ist, ist zwischen diesen Blättern ein rundum abgeschlossener Zwischenraum wie in einem geschlossenen Briefumschlag vorhanden. In diesen Zwischenraum ist eine Beilage, hier ein gefalteter Beipackzettel 16, praktisch lose eingelegt. Im Deckblatt 12 sind in der Nähe seiner oberen Schmalseite 12a zwei parallel zueinander verlaufende, beispielsweise durch eine feine perforation oder durch zwei einkaschierte Fäden gebildete Risslinien 17, 18 vorhanden, die zwischen sich einen Aufreisslappen 19 einschliessen. Dieser endet in einer Zunge 21, die über den Umriss der Etikette 10 vorsteht.

Ergreift man nun den Aufreisslappen 19 an seiner Zunge 21 und trennt damit die Risslinien 17, 18 auf, wird, wie in Fig. 1 rechts gezeigt, im Deckblatt 12 ein Schlitz 20 frei, durch den der Beipackzettel 16 entnommen und auch wieder hineingelegt werden kann.

Die Risslinien 17, 18 können sich auch über die ganze Breite des Deckblattes 12 erstrecken, so dass bei dem Auftrennen der Aufreisslappen 19 vollständig entfernt werden kann.

Das Deckblatt 12 trägt einen Aufdruck, der zur Identifizierung des mit der Etikette 10 zu versehenden Gegenstandes dient. Im vorliegenden Beispiel sind mit A, B ein Produktenamen, mit der Zahl 100 die Menge und mit dem weiteren Schriftfeld 22 weitere Angaben angedeutet.

Vorzugsweise trägt auch das Grundblatt 11 auf seiner dem Deckblatt 12 zugekehrten Seite einen dem Aufdruck auf dem Deckblatt 12 entsprechenden, insbesondere deckungsgleichen Aufdruck, wie in Fig. 2 links gezeigt. Damit bleibt der Informationsgehalt der Etikette 10 auch bei entferntem Lappen 19 intakt.

Sowohl das Grundblatt 11 als auch das Deckblatt 12 sind vorzugsweise aus einem wasserfesten Material, wie beispielsweise einem nassreissfesten und heissiegelbaren papier oder aus einer bedruckbaren Kunststoffolie. Es hat sich gezeigt, dass die Etikette 10 in ihrem in Fig. 1 links erscheinenden Zustand einen vollkommenen Schutz für den Beipackzettel 16 bietet und dass ein ungewolltes Auftrennen längs der Risslinien 17, 18 praktisch nicht vorkommt, obwohl die Zunge 21 einen Angriffspunkt für ein allfälliges Hängenbleiben darstellen kann.

## Patentansprüche

1. Verbundetikette (10) zur Befestigung an einem Gegenstand, insbesondere an einem Behältnis, mit einem mit seiner einen, hintern Seite (11a) auf den Gegenstand zu befestigenden Grundblatt (11) und mit einem an diesem befestigten und dessen andere, vordere Seite abdekkenden Deckblatt (12), wobei zwischen dem Grundblatt (11) und dem Deckblatt (12) eine Beilage (16) angeordnet ist, welche durch. Auftrennen einer im Deckblatt (12) vorhandenen Risslinie (17, 18) zugänglich ist, dadurch gekennzeichnet, dass das Deckblatt (12) längs seines gesamten Umfanges mit dem Grundblatt (11) verbunden ist und dass die Risslinie (17, 18) einen Schlitz (20) festlegt, durch welchen bei aufgetrennter Risslinie (17, 18) die lose zwischen Grundblatt (11) und Deckblatt (12) eingelegte Beilage (16) entnehmbar und wieder einschiebbar ist.

2. Verbundetikette nach Anspruch 1, dadurch gekennzeichnet, dass die Risslinie (17, 18) im Bereich des einen Randes (12a) des Deckblattes (12) ausgebildet ist.

3. Verbundetikette nach Anspruch 1 oder 2, gekennzeichnet durch zwei parallel zueinander verlaufende, den Schlitz (20) begrenzende Risslinien (17, 18), welche zwischen sich einen Aufreisslappen (19) festlegen.

4. Verbundetikette nach einem der Ansprüche 1-3, mit einem rechteckigen Umriss, dadurch gekennzeichnet, dass die Risslinie (17, 18) in der Nähe einer der kürzeren Seiten (12a) des Deckblattes (12) ausgebildet ist.

5. Verbundetikette nach Anspruch 3, dadurch gekennzeichnet, dass der Aufreisslappen (19) einerends eine über den Etikettenumriss abstehende Zunge (21) aufweist.

6. Verbundetikette nach einem der Ansprüche 1-5, dadurch gekennzeichnet, dass dass das Grundblatt (11) auf seiner hintern Seite (11a) mit einem Klebstoffauftrag versehen ist.

## Revendications

1. Etiquette composite (10), destinée à être fixée sur un objet, en particulier sur un récipient, comprenant une feuille de base (11) à fixer sur l'objet par son côté arrière (11), ainsi qu'une feuille de couverture (12) fixée à cette feuille de base et recouvrant l'autre côté, en avant de la feuille de base, de même qu'un supplément ou intercalaire (16), disposé entre la feuille de base (11) et la feuille de couverture (12) et auquel on peut accéder par la rupture d'une ligne de déchirement (17, 18), prévue dans la feuille de couverture (12), caractérisée en ce que la feuille de couverture (12) est reliée à la feuille de base (11) sur tout son pourtour et que la ligne de déchirement (17, 18) définit une fente (20) à travers de laquelle, après le déchirement de la feuille de couverture suivant cette ligne (17, 18), on peut retirer l'intercalaire (16), disposé librement entre la feuille de base (11) et la feuille de couverture (12), et le remettre de nouveau en place.

2. Etiquette composite selon la revendication 1, caractérisée en ce que la ligne de déchirement (17, 18) est formée dans la région d'un bord (12a) de la feuille de couverture (12).

3. Etiquette composite selon la revendication 1 ou 2, caractérisée en ce qu'elle possède deux lignes de déchirement (17, 18) parallèles, délimitant la fente (20), qui définissent entre elles une bande à arracher (19).

4. Etiquette composite selon une des revendications 1 à 3, possédant un pourtour rectangulaire, caractérisée en ce que la ligne de déchirement (17,18) est formée près d'un des petits côtés (12a) de la feuille de couverture (12).

5. Etiquette composite selon la revendication 3, caractérisée en ce que la bande à arracher (19) présente à une extrémité une languette (21) qui dépasse du pourtour de l'étiquette.

6. Etiquette composite selon une des revendications 1-5, caractérisée en ce que le côté arrière (11a) de la feuille de base (11) est enduit d'un adhésif.

## Claims

1. Composite label (10) for attachment to an object, in particular to a container, having a base sheet (11), to be attached to the object by its one, rear side (11a), and having a cover sheet (12), which is attached to the base sheet (11) and covers its other, front side, an insert (16) being arranged between the base sheet (11) and the cover sheet (12), which insert is accessible by tearing open a tear line (17, 18) present in the cover sheet (12), characterized in that the cover sheet (12) is joined to the base sheet (11) along its entire periphery and in that the tear line (17, 18) defines a slot (20) through which the insert (16), which is lobsely enclosed between the base sheet (11) and the cover sheet (12), can be taken out and pushed in again when the tear line (17, 18) is torn open.

2. Composite label according to Claim 1, characterized in that the tear line (17, 18) is formed in the region of one edge (12a) of the cover sheet (12).

3. Composite label according to Claim 1 or 2, characterized by two tear lines (17, 18) which are parallel to each other, delimit the slot (20) and define between themselves a tear-open tab (19).

4. Composite label according to one of Claims 1-3, having a rectangular outline, characterized in that the tear line (17, 18) is formed near to one of the shorter sides (12a) of the cover sheet (12).

5. Composite label according to Claim 3, characterized in that on one end the tear-open tab (19) has a tongue (21) which protrudes beyond the outline of the label.

6. Composite label according to one of Claims 1-5, characterized in that the base sheet (11) is provided with an adhesive coating on its rear side (11a).
